# EUROPÄISCHE PATENTSCHRIFT

(11) **EP 0 480 908 B1**
(45) Veröffentlichungstag und Bekanntmachung des Hinweises auf die Patenterteilung: **10.07.1996**
(21) Anmeldenummer: 91890244.6
(22) Anmeldetag: 11.10.1991
(51) Int. Cl.: H01H 50/18, H01H 50/36

(54) **Relais**
Relay
Relais

(30) Priorität: 12.10.1990 AT 2066/90
(43) Veröffentlichungstag der Anmeldung: 15.04.1992
(73) Patentinhaber: EH - SCHRACK COMPONENTS-AKTIENGESELLSCHAFT, A-1235 Wien (AT)
(72) Erfinder: Mader, Leopold, A-2340 Mödling (AT)
(74) Vertreter: Gibler, Ferdinand, Dipl.Ing. Dr. techn.

(56) Entgegenhaltungen:
- EP-A- 0 062 332
- EP-A- 0 118 040
- EP-A- 0 203 496
- EP-A- 0 310 091
- EP-A- 0 375 398
- DE-A- 3 518 397

## Beschreibung

Die Erfindung bezieht sich auf ein Relais mit einem aus einem Joch und einem Anker bestehenden Magnetsystem, bei dem der Anker an dem Joch gelagert ist und einer Spule, wobei der Anker und das Joch mit einem Schenkel in die Spule eingreifen, wobei der Anker L-förmig ausgebildet ist und mit seinem kürzeren Schenkel an dem längeren, an der Außenseite der Spule verlaufenden Schenkel des U-förmigen, einstückig ausgebildeten Joches gelagert ist und wobei der kürzere Schenkel des Joches in das Innere der Spule eingreift.

Bei einem aus der EP-B1-0 070 717 bekannten Relais besteht das Joch aus zwei im Querschnitt U-förmigen Teilen, deren Schenkel ungleich lang sind. Die längeren Schenkel des Joches sind dabei an der Außenseite der Spule miteinander verbunden, wobei die Schenkel der Jochteile in deren Verbindungsbereich nur die halbe Dicke aufweisen und flächig aneinander liegen. Trotz der relativ großen Berührungsflächen der beiden Jochteile erfordert der zwischen diesen verbleibende Luftspalt eine entsprechende Magnetisierung, die durch die Spule aufgebracht werden muß.
Die kürzeren Schenkel der beiden Jochteile greifen dabei in das Innere der Spule ein, wobei zwischen den einander zugekehrten Stirnseiten der in die Spule eingreifenden Schenkel des Joches ein relativ großer Luftspalt verbleibt. Der Anker ist an einer Feder gehalten und liegt bei dem bekannten Relais im abgefallenen Zustand im Inneren der Spule an dem kürzeren Schenkel des einen Teiles des Joches mit einer Kante an und ist so bemessen, daß er sich über die Ränder des Luftspaltes zwischen den einander zugekehrten Stirnseiten der beiden Teile des Joches hinaus erstreckt.

Der Nachteil dieser bekannten Lösung liegt darin, daß sich aufgrund des zweigeteilten Joches insgesamt drei Luftspalte ergeben, u.zw. zwischen den beiden Teilen das Joches, und an zwei Stellen zwischen dem Joch und dem Anker. Außerdem besteht das Magnetgestell eben aus drei Teilen, die entsprechend hergestellt werden müssen, wobei besonders die Verminderung der Dicke der beiden längeren Schenkel in deren Verbindungsbereich gewisse Probleme und Kosten verursacht. Außerdem erfordert auch der Zusammenbau eines solchen Relais einen entsprechenden Montageaufwand.

Aus der den nächstkommenden Stand der Technik beschreibenden EP-A2-0 203 496 ist ferner ein elektromagnetisches Relais bekanntgeworden, welches eine Durchgangsöffnung in seinem Spulenkörpers aufweist, in die ein erster, kurzer Schenkel eines U-förmigen Joches und der lange Schenkel eines L-förmigen Ankers hineinreicht, der mit seinem freien Ende eine Kontaktfeder betätigt. Zwischen diesem Jochschenkel und dem Anker ist ein Arbeitsluftspalt schräg zur Spulenachse ausgebildet. Der Anker ist mit seinem kurzen Schenkel an einem an der Außenseite der Spule verlaufenden Schenkel des U-förmigen Joches gelagert.

Die EP-A2-0 062 332 offenbart ein elektromagnetisches Relais mit einer Spule, einem zweiteiligen Joch und einem Anker, der in eine zentrale Öffnung des Spulenkörpers eingreift, welcher mit Vorsprüngen versehen ist, die in diese zentrale Öffnung ragen. Durch diese Vorsprünge wird der Anker locker gelagert. An der Wurzel des Ankers ist eine Nase angeformt, die auf einem Schenkel des Joches aufliegt und so einen Drehpunkt für den Anker definiert. Am anderen Ende des Ankers ist ein Betätigungskamm zum Bewegen eines Federkontaktes angeordnet, welcher zwischen zwei festen Kontakten bewegbar ist. In seinem Ruhezustand berührt der Anker mit seiner Nase den Schenkel des Joches und der Betätigungskamm drückt den Federkontakt gegen den einen festen Kontakt. Bei Anregung der Relaisspule wird der Anker um den den aus Jochschenkel und Ankernase gebildeten Drehpunkt geschwenkt. Für den letzten Teil des Schwenkvorganges hebt die Ankernase vom Jochschenkel ab, wobei der Vorsprung des Spulenkörpers als Angelpunkt für den Anker dient.

Die EP-A2-0 310 091 zeigt ein elektromagetnisches Relais mit einem Spulenkörper, welcher eine Stufe in seinem mittleren Bereich aufweist. In einer Öffnung dieses Spulenkörpers greifen ein L-förmiger Anker und der Schenkel eines Joches ein und bilden dabei einen Spalt aus. Eine gabelartige Ankerfeder hält den Anker in seiner abgefallenen Position.

Aufgabe der Erfindung ist es, ein Relais der eingangs erwähnten Art vorzuschlagen, das sich einfacher herstellen läßt. Desweiteren hat es sich die Erfindung auch zur Aufgabe gestellt, gegenüber dem Stand der Technik ein Relais zu schaffen, das mit einer geringeren Anzahl von Einzelteilen realisiert werden kann. Ein weiteres Ziel der Erfindung besteht darin, daß die beweglichen Teile mit geringem Spiel behaftet sind.

Bei einem Relais der eingangs genannten Art besteht die Erfindung darin, daß der längere Schenkel des Ankers durch Abstützung an der Innenwand der Spule bzw. des Spulenkörpers als doppelarmiger Hebel ausgebildet ist. Hiedurch ist es in einfacher Weise für ein Arbeitskontakt-Relais möglich, den erforderlichen Ankerlagerdruck am Joch zu realisieren, insbesondere erübrigt sich aber hiedurch eine gesonderte Ankerfeder.

Nach einer Weiterbildung der Erfindung kann vorgesehen sein, daß der Anker mit der von der Stirnseite der Spule abgekehrten Kante am Joch gelagert ist.

Dadurch ergibt sich eine sehr einfache Lagerung des Ankers.

In weiterer Ausgestaltung der Erfindung ist es auch möglich, die Stirnseite des kürzeren Schenkels des Ankers bombiert auszubilden.

Grundsätzlich wäre es auch möglich den Anker mit der der Stirnseite der Spule zugekehrten Kante des kürzeren Schenkels zu lagern, wobei dann auch die Möglichkeit besteht, die Stirnseite des Schenkels des Ankers in einem solchen Winkel zur Achse des Schenkels anzuordnen, daß dessen Stirnseite bei abgefallenem Anker flächig an dem Joch anliegt.

Nach einer Weiterbildung der Erfindung kann vorgesehen sein, daß der Anker mit seinem kürzeren Schenkel in eine Vertiefung des an der Außenseite der Spule verlaufenden Schenkels eingreift.

Auf diese Weise ergibt sich eine eindeutige Festlegung des Ankers an dem Joch.

Eine andere Möglichkeit der Lagerung des Ankers besteht darin, daß der Anker mit seinem kürzeren Schenkel in Wänden eines Gehäuses gelagert ist, wobei vom kürzeren Schenkel des Ankers Vorsprünge seitlich abstehen, die in Vertiefungen der Wände des Gehäuses eingreifen.

Bei dieser Variante ergibt sich der Vorteil, daß an dem Joch keine Vertiefungen eingeprägt werden müssen, sondern diese einfach in dem durch Spritzgießen hergestellten Gehäuse angebracht werden. Zufolge der seitlich abstehenden Vorsprünge kann das Spiel entsprechend gering gehalten werden.

Nach einer anderen Weiterbildung der Erfindung ist vorgesehen, daß der kürzere Schenkel des Ankers eine Breite aufweist, die zumindest gleich der Breite des an der Außenseite der Spule verlaufenden Schenkels des Joches ist, wobei die Breite dieses Schenkels des Joches größer als die Breite des in das Innere der Spule eingreifenden Schenkels des Ankers ist.

Durch diese Maßnahmen ist sichergestellt, daß sich bei dem unvermeidlichen Luftspalt zwischen Joch und Anker ein nur geringer magnetischer Widerstand ergibt und größere Streuungsverluste vermieden werden, wodurch mit einer entsprechend geringen Durchflutung das Auslangen gefunden werden kann.

In Weiterbildung der Erfindung kann vorgesehen sein, daß der Anker mittels einer an diesem und dem außen an der Spule gelegenen Schenkel des Joches angreifenden Feder mit seinem kürzeren Schenkel gegen den Schenkel des Joches gedrückt ist.

Darüberhinaus ist die Realisierung eines Umschaltkontaktrelais möglich, wobei ein entsprechend dichtes Anliegen des kürzeren Schenkels des Ankers am Joch sichergestellt wird.

Dabei ergibt sich eine besonders einfache Lösung, wenn die Feder als U-förmig gebogene Blattfeder ausgebildet ist, die den längeren Schenkel des Joches und den kürzeren Schenkel des Ankers zumindest teilweise umgreift.

Die Erfindung wird nun anhand der Zeichnung näher erläutert. Dabei zeigen:
Fig. 1 schematisch ein erfindungsgemäßes Relais,
Fig. 2 einen Querschnitt durch ein erfindungsgemäßes Relais,
Fig. 3 eine Explosionszeichnung eines Relais nach der Erfindung, und
Fig. 4 schematisch eine weitere Variante der Lagerung des Ankers an dem Joch.

Das Joch 1 ist U-förmig ausgebildet, wobei jedoch der in das Innere der Spule 2 eingreifende Schenkel 3 kürzer als der an der Außenseite der Spule 2 verlaufende Schenkel 4 ist, dessen freies Ende über die Stirnseite 5 der Spule 2, bzw. deren Spulenkörper 6 hinausragt. Dapei weist der in die Spule 2 eingreifende Schenkel 3 des Joches 1 eine geringere Breite als der an der Außenseite der Spule 2 verlaufende Schenkel 4 auf.

In diesem über die Stirnseite der Spule 2 vorragenden Bereich des Schenkels 4 des Joches 1 ist der Anker 7, der L-förmig ausgebildet ist, mit seinem kürzeren Schenkel 8 gelagert, wobei die Art der Lagerung vielfältig gewählt werden kann. Bei dem in der Fig. 1 dargestellten Ausführungsbeispiel ist der kürzere Schenkel 8 des Ankers 7 mit seiner von der Stirnseite 5 der Spule 2 abgekehrten Kante 10 an dem Joch 1 gelagert.

Der längere Schenkel 9 des Ankers 7 durchsetzt das Innere der Spule 2. Dabei entspricht die Breite des längeren Schenkels 9 des Ankers 7 und die Breite des in das Innere der Spule 2 eingreifenden Schenkels 3 des Joches 1 der lichten Breite des Inneren der Spule, wobei selbstverständlich ein entsprechendes Spiel vorgesehen ist. Dabei weist der kürzere Schenkel 8 eine die Breite des längeren Schenkels 9 übersteigende Breite auf, die jener der Breite des längeren, an der Außenseite der Spule 2 verlaufenden Schenkels 4 des Joches 1 entspricht.

An dem eine geringere Dicke aufweisenden Bereich des längeren Schenkels 9 des Ankers 7 kann ein entsprechendes Übertragungsglied zur Betätigung des in der Fig. 1 nicht dargestellten Kontaktfedernsatzes angreifen.

Bei den erfindungsgemäßen Relais nach der Fig. 2 und 3 ist der Anker 7 mit seitlich von dessen kürzerem mit bombierten Stirnseiten 25 ausgebildeten Schenkel 8 abstehenden Vorsprüngen 11 versehen, die zueinander koaxial angeordnet sind und in Vertiefungen 12 eines die Spule 2 teilweise umgebenden Gehäuses 13 eingreifen, an dem die Ausleitungen der Spule 2 seitlich vorbeigeführt und mit Anschlußstiften 15 verbunden sind.

Der ebenfalls mit Anschlußstiften 16 versehene Kontaktfedersatz 17 ist in einem mit dem Gehäuse 13 verbundenem Rahmen 18 gehalten. Betätigt wird dabei die bewegliche Kontaktfeder 19 mittels eines in Bohrungen des Ankers 7 eingreifenden Übertragungsgliedes 20. Weiters ist ein das Relais umgebender Deckel 21 vorgesehen.

Bei dem mit einem Arbeitskontakt ausgebildeten Relais nach Fig. 2 stützt sich der längere Schenkel 9 des Ankers 7 an der Innenwand der Spule 2, bzw. des Spulenkörpers, ab; der Abstützpunkt stellt einen Dreh- bzw. Kippunkt 22 dar. Solcherart ist dieser längere Schenkel 9 des Ankers 7 als doppelarmiger Hebel ausgebildet.

Die Kraft der beweglichen, in Richtung Spule vorgespannten Kontaktfeder 19 wird über das Übertragungsglied 20 und den Drehpunkt 22 übersetzt und wirkt so auf den Anker 7, daß dieser mit seinem kürzeren Schenkel 8 in die Ankerlagerung im Joch gedrückt wird; eine separate Ankerfeder erübrigt sich somit.

Dabei ist der kürzere Schenkel 8 mit seitlichen Vorsprüngen, wie sie aus der Fig. 3 zu ersehen sind, im Gehäuse 13 gelagert.

Bei dem Relais nach der Fig. 2 handelt es sich um ein Relais mit einem Arbeitskontakt, wobei die Anpressung des Ankers 7 an das Joch 1 durch die bewegliche Kontaktfeder 19 sichergestellt ist, die den Anker 7 gegen dessen abgefallene Ruhestellung vorspannt. Dabei wirkt der längere Schenkel 9 des Ankers 7 aufgrund des Vorsprunges 22 als zweiarmiger Habel, dessen einer Arm über das Übertragungsglied 20 von der beweglichen Kontaktfeder 19 beaufschlagt ist.

Die Fig. 4 zeigt eine weitere Variante der Lagerung des Ankers 7 an dem Joch 1. Dabei ist in dem an der Außenseite der Spule verlaufenden Schenkel 4 des Joches 1 eine Vertiefung 23 nahe dem freien Ende dieses Schenkels 4 angeordnet, in die der kürzere Schenkel 8 des Ankers eingreift, wobei die Stirnseite des kürzeren Schenkels 8 bombiert ist.

Bei der Lagerung nach der Fig. 4 ist der Anker 7 mittels einer U-förmigen Blattfeder 24 gegen das Joch 1 gepreßt, die den längeren Schenkel 4 des Joches 1 und den kürzeren Schenkel 8 des Ankers 7 umgreift und auf diese beiden Teile einfach aufgesteckt ist.

Diese Ausführung der Lagerung eignet sich besonders für Relais mit Umschaltkontakten.

Bei den Relais nach den Fig. 2 und 3 weist der längere Schenkel 4 des Joches, der an der Außenseite der Spule verläuft, eine Breite auf, die der Breite der Spule 2 entspricht, wobei auch der kürzere Schenkel 8 des Ankers diese Breite aufweist. die kürzeren Schenkel des Joches 1 und des Ankers 7 weisen eine Breite auf, die ein Einsetzen dieser Teile in das Innere der Spule 2 ermöglicht.

Weiters weist der längere Schenkel 9 im seinem freien Ende nahen Bereich eine sich vermindernde Dicke auf, wobei die Dicke des längeren Schenkels 9 bei dem Relais nach der Fig. 2 verlaufend abnimmt, wogegen bei dem Relais nach der Fig. 3 eine stufige Verminderung der Dicke des Schenkel 9 gegeben ist.

## Patentansprüche

1. Relais mit einem aus einem Joch (1) und einem Anker (7) bestehenden Magnetsystem, bei dem der Anker (7) an dem Joch (1) gelagert ist und einer Spule (2), wobei der Anker (7) und das Joch (1) mit einem Schenkel in die Spule eingreifen, wobei der Anker (7) L-förmig ausgebildet ist und mit seinem kürzeren Schenkel (8) an dem längeren, an der Außenseite der Spule (2) verlaufenden Schenkel (4) des U-förmigen, einstückig ausgebildeten Joches (1) gelagert ist und wobei der kürzere Schenkel (3) des Joches(1) in das Innere der Spule(2) eingreift, **dadurch gekennzeichnet,** daß der längere Schenkel (9) des Ankers (7) durch Abstützung an der Innenwand der Spule (2) bzw. des Spulenkörpers als doppelarmiger Hebel ausgebildet ist.

2. Relais nach Anspruch 1, **dadurch gekennzeichnet**, daß der Anker (7) mit der von der Stirnseite (6) der Spule (2) abgekehrten Kante (10) am Joch (1) gelagert ist.

3. Relais nach Anspruch 1 oder 2, **dadurch gekennzeichnet**, daß der Anker (7) mit einer bombiert ausgebildeten Stirnseite (25) seines kürzeren Schenkels (8) am Joch (1) gelagert ist.

4. Relais nach Anspruch 1 oder 3, **dadurch gekennzeichnet,** daß der Anker(7) mit seinem kürzeren Schenkel (8) in eine Vertiefung (23) des an der Außenseite der Spule (2) verlaufenden Schenkels (4) eingreift.

5. Relais nach einem der Ansprüche 1 bis 4, **dadurch gekennzeichnet**, daß der Anker (7) mit seinem kürzeren Schenkel (8) in Wänden eines Gehäuses gelagert ist, wobei vom kürzeren Schenkel (8) des Ankers(7) Vorsprünge (11) seitlich abstehen, die in Vertiefungen (12) der Wände eines Gehäuses (13) eingreifen.

6. Relais nach einem der Ansprüche 1 bis 5, **dadurch gekennzeichnet,** daß der kürzere Schenkel (8) des Ankers (7) eine Breite aufweist, die zumindest gleich der Breite des an der Außenseite der Spule (2) verlaufenden Schenkels (4) des Joches (1) ist, wobei die Breite dieses Schenkels (4) des Joches (1) größer als die Breite des in das Innere der Spule (2) eingreifenden Schenkels (9) des Ankers (7) ist.

7. Relais nach einem der Ansprüche 1 bis 6, **dadurch gekennzeichnet,** daß der Anker (7) mittels einer an diesem und dem außen an der Spule (2) gelegenen Schenkel (4) des Joches (1) angreifenden Feder (24) mit seinem kürzerem Schenkel (8) gegen den Schenkel (4) des Joches (1) gedrückt ist.

8. Relais nach Anspruch 7, **dadurch gekennzeichnet,** daß die Feder als U-förmig gebogene Blattfeder (24) ausgebildet ist, die den längeren Schenkel (4) des Joches (1) und den kürzeren Schenkel (8) des Ankers (7) zumindest teilweise umgreift.

## Claims

1. Relay having a magnet system comprising a yoke (1) and an armature (7), in which the armature (7) is mounted on the yoke (1), and a coil (2), the armature (7) and the yoke (1) engaging with a limb into the coil, the armature (7) being of L-shaped design and being mounted with its shorter limb (8) on that limb (4) of the U-shaped, integrally designed yoke (1) which is longer and runs at the outside of the coil (2), and the shorter limb (3) of the yoke (1) engaging into the interior of the coil (2), characterized in that the longer limb (9) of the armature (7) is designed as a lever with two arms by supporting on the inside wall of the coil (2) or, respectively, of the coil body.

2. Relay according to Claim 1, characterized in that the armature (7) is mounted on the yoke (1) with the edge (10) facing away from the end face (6) of the coil (2).

3. Relay according to Claim 1 or 2, characterized in that the armature (7) is mounted on the yoke (1) with an end face (25), of convex design, of its shorter limb (8).

4. Relay according to Claim 1 or 3, characterized in that the armature (7) engages with its shorter limb (8) into a recess (23) of the limb (4) running on the outside of the coil (2).

5. Relay according to one of Claims 1 to 4, characterized in that the armature (7) is mounted with its shorter limb (8) in walls of a housing, projections (11), which engage into recesses (12) of the walls of a housing (13), laterally protruding from the shorter limb (8) of the armature (7).

6. Relay according to one of Claims 1 to 5, characterized in that the shorter limb (8) of the armature (7) has a width which is at least equal to the width of that limb (4) of the yoke (1) which runs on the outside of the coil (2), the width of this limb (4) of the yoke (1) being greater than the width of that limb (9) of the armature (7) which engages into the interior of the coil (2).

7. Relay according to one of Claims 1 to 6, characterized in that the armature (7) is pressed against the limb (4) of the yoke (1) with its shorter limb (8) by means of a spring (24) which acts on the armature (7) and on that limb (4) of the yoke (1) which is positioned on the outside of the coil (2).

8. Relay according to Claim 7, characterized in that the spring is designed as a leaf spring (24) which is bent in a U-shaped manner and engages, at least partly, around the longer limb (4) of the yoke (1) and the shorter limb (8) of the armature (7).

## Revendications

1. Relais à système magnétique constitué d'une culasse (1) et d'un induit (7), système dans lequel l'induit (7) est monté sur la culasse (1) et avec une bobine (2), l'induit (7) et la culasse (1) s'engageant par une branche dans la bobine, l'induit (7) étant en forme de L et monté, avec sa branche courte (8), sur la branche longue (4), s'étendant en face extérieure de la bobine (2), de la culasse (1) réalisée en forme de U, d'un seul tenant, et la branche courte (3) de la culasse (1) s'engageant à l'intérieur de la bobine (2), caractérisé en ce que la branche longue (9) de l'induit (7) est réalisée, par appui sur la paroi intérieure de la bobine (2), ou des corps de bobine, sous forme de levier à deux bras.

2. Relais selon la revendication 1, caractérisé en ce que l'induit (7) est monté sur la culasse (1), par l'arête (10) opposée à la face frontale (6) de la bobine (2).

3. Relais selon la revendication 1 ou 2, caractérisé en ce que l'induit (7) est monté sur la culasse (1) par une face frontale (25) bombée de sa branche courte (8).

4. Relais selon la revendication 1 ou 3, caractérisé en ce que l'induit (7) s'engage par sa branche courte (8) dans une cavité (23) de la branche (4) s'étendant en face extérieure de la bobine (2).

5. Relais selon l'une des revendications 1 à 4, caractérisé en ce que l'induit (7) est monté, par sa branche courte (8), dans des parois d'un boîtier, des saillies (11), qui s'engagent dans des cavités (12) des parois d'un boîtier (13), faisant saillie latéralement de la branche courte (8) de l'induit (7).

6. Relais selon l'une des revendications 1 à 5, caractérisé en ce que la branche courte (8) de l'induit (7) présente une largeur qui est au moins égale à la largeur de la branche (4), s'étendant en face extérieure de la bobine (2), de la culasse (1), la largeur de cette branche (4) de la culasse (1) étant supérieure à la largeur de la branche (9) s'engageant à l'intérieur de la bobine (2) de l'induit (7).

7. Relais selon l'une des revendications 1 à 6, caractérisé en ce que l'induit (7) est pressé, par sa branche courte (8) contre la branche (4) de la culasse (1) au moyen d'un ressort (24) s'engageant sur l'induit et sur la branche (4), placée extérieurement à la bobine (2), de la culasse (1).

8. Relais selon la revendication 7, caractérisé en ce que le ressort est réalisé sous forme de ressort à lame (24) plié en U, entourant au moins partiellement la branche longue (4) de la culasse (1) et la branche courte (8) de l'induit (7).
